# EUROPÄISCHE PATENTANMELDUNG

(11) **EP 0 049 713 A1**
(43) Veröffentlichungstag der Anmeldung: **21.04.1982**
(21) Anmeldenummer: 80107765.2
(22) Anmeldetag: 03.04.1981
(51) Int. Cl.: A45D 19/06

(54) **Gesichtsschutzvorrichtung zum Kopfwaschen im Friseursalon**

(30) Priorität: 13.10.1980 DE 3038560; 13.10.1980 DE 8027278 U
(71) Anmelder: Passmann, Wilhelm, D-4700 Hamm 4 (DE)
(72) Erfinder: Passmann, Wilhelm, D-4700 Hamm 4 (DE)

(57) **Zusammenfassung**

Gesichtsschutzvorrichtung aus elastischem Kunststoff zum Vorwärtskopfhaarwaschen bestehend aus einem Gesichtsschutz und einer mit vier einschraubaren Saugern vorgesehenen Halterung, die auswechselbar an dem Gesichtsschutz befestigt ist, so dass die Vorrichtung auf alle Waschbecken anzubringen ist. Die Widerstandskraft des Kunststoffes wird so benutzt, dass sich der Gesichtsschutz in jeder benötigten Kopfhaltung leicht gegen das Gesicht drückt.

## Beschreibung

meiner Idee und Konstruktion Gesichtsschutzvorrichtung beim Kopfhaarwaschen im Friseursalon!

Der Gesichtsachatz paßt sich der Gesichtsform an. Seine Halterung paßt auf jedes Waschbecken. Er kann schon mit einem Daumen in der Schlaufenhalterung unter dem Waschbecken angehalten werden, das nicht direkt erforderlich ist. Die Kundin legt ihr Gesicht in den Schutzring und kann den Kopf bequem in jede gewünschte Neigung und Haltung, die zum Kopfhaarwaschen erforderlich ist, einnehmen. Sie kann, da sie keinen Arm vor sich auf dem Beckenrand hat um mit einem Gesichtsläppchen die Augen zu schützen, bequemer und besser die richtige Haltung einnehmen. Das Augenabdecken mit dem Gesichtsläppchen hat dazu noch den Nachteil, durch ungeschicktes Zuhalten wird das Wasser gestaut und läuft am Arm zum Körper. Die Kundin glaubt dann, das Lehrmädel oder auch die Friseuse habe nicht aufgepaßt. Mit dem Gesichtsschutz wird das Waschen für die Kundin und der Friseuse angenehm und erleichtert. Das Gesicht bleibt vollkommen trocken und die Friseuse kann schneller das Haar gründlicher spülen. Der Schutz ist besonders erforderlich beim Abspülen von Dauerwellenflüssigkeit, Fixierung, Färbung, Tönung, Blondierung und dergleichen. Das Augen- und Gesichts-Makeup bleiben mit größerer Sicherheit unverwischt erhalten als bei einer Rückwärtswäsche. Die Kundin kann ihre Augen offen halten und beim Spülen zusehen.

Der Gesichtsschutz ist von seiner Halterung auswechselbar für eine andere Größe anzufertigen.

Mein Modell aus Plastikmaterial in seiner Konstruktion hergestellt, hat und weist alle Eigenschaften auf, und läßt Verbesserungen erkennen, die ich für meine Idee beim Praktizieren im Gebrauch bei der Kundschaft herausgefunden habe.

Die Herstellung und auch Verbesserung ist jetzt ein leichtes mit anderen Möglichkeiten wie ich sie habe.

### Ergänzung der Beschreibung

In der Zeit, in der ich auf die Schwarzweißfotos warten mußte, habe ich eine Verbesserung herausgefunden. Eine Halterung mit vier einschraubbaren Saugern und mit der Konstruktion die Widerstandskraft des Materials genutzt, die den Gesichtsschutz in jeder Kopfhaltung, ob tief oder nicht so tief, leicht gegen das Gesicht drückt. Die Anbringung und auch Widerstandskraft, die den Gesichtsschutz leicht zum Gesicht drückt, ist mit den Photos in der Reihenfolge demonstrativ dargestellt.

### Die "Verbesserung",

die ich schon ohne fachmännische Hilfe vorgenommen habe, zeigt, daß ich vor Nachahmungen meiner Idee geschützt sein muß.

Alle anderen Modelle mit ihren verschiedenen Halterungen haben ihren Vorteil und Nachteil zu demonstrieren und geben Anregung zu einer Verbesserung.

Die dem Patentamt eingereichten Photos sind die Dokumentation meiner Idee.

## Patentansprüche

Meine Idee die neu ist für die Vorwärtswäsche. Das Gesichtsläppchen erübrigt sich. Die Kundin kann, da sie keinen Arm vor sich auf den Beckenrand hat, bequemer und besser die richtige Kopfhaltung einnehmen.

Eine Konstruktion die Gesichtsschutzvorrichtung, die mit ihrer Halterung auf alle Waschbecken anzubringen ist. Der Gesichtsschutz ist von seiner Halterung auswechselbar anzufertigen.

Mein Modell aus Plastikmaterial in seiner Konstruktion hergestellt, hat und weist alle Eigenschaften auf, die ich für meine Idee beim Praktizieren im Gebrauch bei der Kundschaft herausgefunden habe.

Diese Idee, die mit der Konstruktion als Modell alle Eigenschaften hat und aufweist, Verbesserungen erkennen läßt, mcchte ich als patentfähig gegen Nachahmung unter Schutz gestellt haben.

Die Herstellung und auch Verbesserung ist jetzt ein leichtes mit einem Fabrikaten zu besprechen mit anderen Möglichkeiten wie ich sie als Friseur habe.

Ich bitte Sie, das zu berücksichtigen.
